# EUROPÄISCHE PATENTANMELDUNG

(11) **EP 4 653 057 A1**
(43) Veröffentlichungstag der Anmeldung: **26.11.2025**
(21) Anmeldenummer: 24178008.9
(22) Anmeldetag: 24.05.2024
(51) Int. Cl.: A62B 7/10, A62B 9/00, A62B 18/00, A62B 23/02

(54) **GEBLÄSEVORRICHTUNG, INSBESONDERE FÜR EIN ATEMSCHUTZSYSTEM**

(71) Anmelder: Optrel Holding AG, 9630 Wattwil (CH)
(72) Erfinder: Büchel, Thomas, 9630 Wattwill (CH); Saylan, Oktay, 9642 Ebnat-Kappel (CH); Brouwer, Jasper, 8712 Stäfa (CH); Heusser, Jonathan, 8713 Uerikon (CH)
(74) Vertreter: Daub, Thomas

(57) **Zusammenfassung**

Die Erfindung geht aus von einer Gebläsevorrichtung für ein Atemschutzsystem (10a), mit einem Lüfter (14a; 14b; 14c; 14d) zu einer Erzeugung eines Luftstroms (16a; 16b; 16c; 16d).

Es wird vorgeschlagen, dass die Gebläsevorrichtung eine thermische Einheit (18a; 18b; 18c; 18d) aufweist, welche in zumindest einem Betriebszustand zu einer Änderung einer Temperatur des Luftstroms (16a; 16b; 16c; 16d) vorgesehen ist und welche entlang des Luftstroms (16a; 16b; 16c; 16d) vor dem Lüfter (14a; 14b; 14c; 14d) angeordnet ist.

## Beschreibung

### Stand der Technik

Die Erfindung betrifft eine Gebläsevorrichtung, insbesondere für ein Atemschutzsystem.

Es ist bereits eine Gebläsevorrichtung für ein Atemschutzsystem, mit einem Lüfter zu einer Erzeugung eines Luftstroms, vorgeschlagen worden.

Die Aufgabe der Erfindung besteht insbesondere darin, eine gattungsgemäße Vorrichtung mit verbesserten Eigenschaften hinsichtlich einer Kompaktheit sowie eines Komforts bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

### Vorteile der Erfindung

Die Erfindung geht aus von einer Gebläsevorrichtung, insbesondere für ein Atemschutzsystem, mit einem Lüfter zu einer Erzeugung eines Luftstroms. Die Gebläsevorrichtung ist insbesondere für ein Atemsystem, besonders bevorzugt für ein Atemschutzsystem, vorgesehen.

Es wird vorgeschlagen, dass die Gebläsevorrichtung eine thermische Einheit aufweist, welche in zumindest einem Betriebszustand zu einer Temperierung des Luftstroms vorgesehen ist und welche entlang des Luftstroms vor dem Lüfter angeordnet ist. Vorzugsweise sind die thermische Einheit und der Lüfter in einer gemeinsamen Gehäuseeinheit angeordnet. Bevorzugt bildet die Gehäuseeinheit definierte Kanäle zu einer Führung des Luftstroms aus. Die Gebläsevorrichtung ist insbesondere von einer kompakten Gebläsevorrichtung gebildet. Die Gebläsevorrichtung ist insbesondere zu einem Tragen an dem Körper, wie beispielsweise auf dem Rücken und/oder an der Hüfte, vorgesehen. Die thermische Einheit kann sowohl zu einem Kühlen, als auch zu einem Erhitzen des Luftstroms vorgesehen sein. Vorzugsweise ist die thermische Einheit jedoch dazu vorgesehen, den Luftstrom abzukühlen.

Unter einer "Gebläsevorrichtung" soll in diesem Zusammenhang insbesondere eine Vorrichtung verstanden werden, die zu einer aktiven Erzeugung eines Luftstroms, insbesondere zu einer Atemluftversorgung eines Benutzers, vorgesehen ist. Die Gebläsevorrichtung ist in einem Betrieb insbesondere dazu vorgesehen, einer Mundschutzvorrichtung des Atemschutzsystems den Luftstrom zuzuführen. Vorzugsweise ist die Gebläsevorrichtung über zumindest eine Atemluftversorgungsleitung mit der Mundschutzvorrichtung des Atemschutzsystems verbunden. Vorzugsweise ist die Gebläsevorrichtung in einem Betrieb dazu vorgesehen, Luft aus einer Umgebung anzusaugen, die Luft zu reinigen, insbesondere zu filtern, und die gereinigte Luft einem Benutzer aktiv, insbesondere über die Mundschutzvorrichtung, zuzuführen. Bevorzugt ist die Gebläsevorrichtung zu einer Erzeugung eines aktiven Luftstroms vorgesehen. Die Gebläsevorrichtung ist insbesondere zu einer Erzeugung eines Überdruckluftstroms vorgesehen. Der Lüfter ist in einem Betrieb insbesondere zu einer aktiven Erzeugung eines Luftstroms vorgesehen. Der Lüfter ist insbesondere zu einem aktiven Ansaugen einer Luft aus einer Umgebung sowie zu einem aktiven Transport der Luft zu der Mundschutzvorrichtung des Atemschutzsystems vorgesehen. Der Lüfter ist insbesondere von einem Axiallüfter und/oder Radiallüfter gebildet.

Vorzugsweise ist der Lüfter insbesondere neben der thermischen Einheit angeordnet. Bevorzugt ist ein Luftstrom zwischen dem Lüfter und der thermischen Einheit umgelenkt. Darunter, dass "der Lüfter zumindest teilweise neben der zumindest einen thermischen Einheit angeordnet ist" soll in diesem Zusammenhang insbesondere verstanden werden, dass der Lüfter in einer Richtung senkrecht zu einer Haupterstreckungsebene des Lüfters frei von einer vollständigen Überdeckung mit der thermischen Einheit ist. Vorzugsweise ist ein Normalenvektor der Haupterstreckungsebene des Lüfters, welcher durch einen geometrischen Mittelpunkt des Lüfters verläuft, frei von einem Schnittpunkt mit der thermischen Einheit. Vorzugsweise sind der Lüfter und die thermische Einheit in einer Haupterstreckungsebene der Gebläsevorrichtung nebeneinander angeordnet. Bevorzugt sind der Lüfter und die thermische Einheit senkrecht zu der Haupterstreckungsebene der Gebläsevorrichtung betrachtet zumindest im Wesentlichen frei, insbesondere vollständig frei, von einer gegenseitigen Überdeckung ausgebildet. Unter einer "Haupterstreckungsebene" einer Baueinheit soll insbesondere eine Ebene verstanden werden, welche parallel zu einer größten Seitenfläche eines kleinsten gedachten Quaders ist, welcher die Baueinheit gerade noch vollständig umschließt, und insbesondere durch den Mittelpunkt des Quaders verläuft. Unter "zumindest im Wesentlichen" soll in diesem Zusammenhang insbesondere verstanden werden, dass eine Abweichung von einem vorgegebenen Wert insbesondere weniger als 25%, vorzugsweise weniger als 10% und besonders bevorzugt weniger als 5% des vorgegebenen Werts abweicht.

Darunter, dass der "Luftstrom zwischen dem Lüfter und der thermischen Einheit umgelenkt ist" soll in diesem Zusammenhang insbesondere verstanden werden, dass der Luftstrom in einem Betrieb der Gebläsevorrichtung auf einem Weg zwischen der thermischen Einheit und dem Lüfter seine Richtung ändert. Unter der Richtung des Luftstroms soll in diesem Zusammenhang insbesondere eine gemittelte Bewegungsrichtung der Teilchen des Luftstroms in einem Punkt verstanden werden. Vorzugsweise ist zwischen der thermischen Einheit und dem Lüfter ein Führungskanal angeordnet, welcher zu einer Führung des Luftstroms vorgesehen ist, wobei der Führungskanal zu einer definierten Umlenkung des Luftstroms vorgesehen ist. Bevorzugt bildet der Führungskanal zwischen der thermischen Einheit und dem Lüfter zumindest eine Umlenkung aus. Die Umlenkung kann beispielsweise in Form einer Kurve, einer Krümmung, einem Knick oder dergleichen erfolgen. Vorzugsweise ist eine Einströmachse und/oder eine Einströmrichtung des Luftstroms in den Führungskanal von einer Ausströmachse und/oder einer Ausströmrichtung des Luftstroms aus dem Führungskanal wesentlich verschieden und/oder wesentlich versetzt. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Unter einer "thermischen Einheit" soll in diesem Zusammenhang insbesondere eine Einheit verstanden werden, welche dazu vorgesehen ist, dem Luftstrom in einem Betrieb thermische Energie zu entziehen oder dem Luftstrom in einem Betrieb thermische Energie zuzuführen. Vorzugsweise weist die thermische Einheit zumindest ein thermisches Element auf. Das thermische Element ist insbesondere dazu vorgesehen, auf eine von der Umgebungsluft verschiedene Temperatur gebracht zu werden, um dem Luftstrom in einem Betrieb direkt thermische Energie zu entziehen oder dem Luftstrom in einem Betrieb direkt thermische Energie zuzuführen. Bevorzugt ist das thermische Element dazu vorgesehen, einem an dem thermischen Element vorbeiströmenden und/oder einem das thermische Element durchströmenden Luftstrom thermische Energie zu entziehen und dadurch den Luftstrom abzukühlen oder thermische Energie zuzuführen und dadurch den Luftstrom zu erhitzen. Das thermische Element kann dabei sowohl während eines Betriebs aktiv, wie insbesondere chemisch, elektrisch oder elektromechanisch, als auch passiv, wie insbesondere durch vorhergehendes Zuführen der thermischen Energie, auf eine gewünschte Temperatur gebracht werden. Das thermische Element kann dabei beispielsweise als ein Latentwärmespeicher ausgebildet sein.

Unter "entlang des Luftstroms vor dem Lüfter" soll in diesem Zusammenhang insbesondere verstanden werden, dass eine Luft des Luftstroms während eines Betriebs vor einer Durchströmung des Lüfters die thermische Einheit durchströmt und/oder an der thermischen Einheit vorbeiströmt und/oder die thermische Einheit umströmt. Vorzugsweise ist die Gebläsevorrichtung dazu vorgesehen, den Luftstrom definiert zu führen. Eine Führung des Luftstroms ist dabei insbesondere derart ausgebildet, dass ein Luftstrom zumindest teilweise durch Teile der Gebläsevorrichtung begrenzt und/oder geführt ist. Bevorzugt wird der Lüfter in einem Betrieb insbesondere von einem bereits durch die thermische Einheit temperierten Luftstrom durchströmt.

Durch die erfindungsgemäße Ausgestaltung kann insbesondere eine vorteilhaft kompakte, insbesondere flache Gebläsevorrichtung bereitgestellt werden, welche zusätzlich eine Temperierung der Atemluft ermöglicht. Es kann insbesondere auf eine Kühlung eines kompletten Raums verzichtet werden. Gleichzeitig kann auch eine Kühlung der Atemluft in einem Freiraum ermöglicht werden.

Des Weiteren wird vorgeschlagen, dass die thermische Einheit von einer Kühleinheit gebildet ist, welche in zumindest einem Betriebszustand dazu vorgesehen ist, den Luftstrom abzukühlen. Vorzugsweise weist die Kühleinheit zumindest ein Kühlelement auf. Das Kühlelement ist vorzugsweise von einem Latentwärmespeicher gebildet. Unter einer "Kühleinheit" soll in diesem Zusammenhang insbesondere eine Einheit verstanden werden, welche dazu vorgesehen ist, dem Luftstrom in einem Betrieb thermische Energie zu entziehen. Vorzugsweise weist die Kühleinheit zumindest ein Kühlelement auf. Das Kühlelement ist insbesondere von einem Kühlkörper gebildet, welcher in einem Betrieb eine Temperatur aufweist, welche wesentlich geringer ist als eine Temperatur des Luftstroms. Bevorzugt ist das Kühlelement dazu vorgesehen, einem an dem Kühlelement vorbeiströmenden und/oder einem das Kühlelement durchströmenden Luftstrom thermische Energie zu entziehen und dadurch den Luftstrom abzukühlen. Das Kühlelement kann dabei sowohl aktiv gekühlt ausgebildet sein, wie beispielsweise durch einen Kühlkreislauf, insbesondere mit einem Kühlmittel und/oder einem Kühlkompressor, oder dergleichen, als auch passiv gekühlt ausgebildet sein. Vorzugsweise ist das Kühlelement von einem Kühlakku gebildet. Vorzugsweise umfasst das Kühlelement zumindest eine Hülle und zumindest eine sich in der Hülle befindliche Flüssigkeit, die bei Abkühlung einen Phasenwechsel ausführt. Vorzugsweise wird das Kühlelement vor einem Betrieb gekühlt. Das Kühlelement ist insbesondere von einem Latentwärmespeicher gebildet. Das Kühlelement nutzt insbesondere für eine Kühlung den Aggregatwechsel von Eis zu Wasser. Dadurch kann insbesondere eine vorteilhafte thermische Einheit bereitgestellt werden. Es kann insbesondere eine Kühlung der Atemluft ermöglicht werden.

Alternativ wäre auch denkbar, dass die thermische Einheit von einer Heizeinheit gebildet ist, welche in zumindest einem Betriebszustand dazu vorgesehen ist, den Luftstrom aufzuheizen. Vorzugsweise weist die Heizeinheit dabei zumindest ein Heizelement auf. Das Heizelement kann dabei von einem elektrischen Heizelement oder einem Latentwärmespeicher gebildet sein. Es sind jedoch auch noch weitere, einem Fachmann als sinnvoll erscheinende Ausbildungen des Heizelements denkbar. Im Falle einer Ausbildung als Latentwärmespeicher wäre insbesondere denkbar, dass das Heizelement beispielsweise Natriumacetat-Trihydrat umfasst und entsprechend einem Wärmekissen funktioniert.

Ferner wird vorgeschlagen, dass die Gebläsevorrichtung zumindest ein Filterelement aufweist, welches dazu vorgesehen ist, von dem Luftstrom durchströmt zu werden, wobei die thermische Einheit entlang des Luftstroms vor dem Lüfter und vor dem Filterelement angeordnet ist. Vorzugsweise erfolgt eine Kühlung des Luftstroms durch die Kühleinheit entlang des Luftstroms vor dem Filterelement und vor dem Lüfter. Bevorzugt umströmt der Luftstrom in einem Betrieb zuerst die Kühleinheit, durchströmt anschließend das Filterelement und anschließend den Lüfter. Bevorzugt durchströmt den Lüfter und das Filterelement in einem Betrieb ein bereits durch die Kühleinheit gekühlter Luftstrom. Vorzugsweise ist der Luftstrom zwischen dem Lüfter und dem Filterelement um zumindest 50°, vorzugsweise um zumindest 90°, bevorzugt um zumindest 140° und besonders bevorzugt um zumindest 180° umgelenkt. Unter einem "Filterelement" soll in diesem Zusammenhang insbesondere ein Element verstanden werden, welches in einem Betrieb zu einer Filterung des Luftstroms vorgesehen ist. Hierzu weist das Filterelement vorzugsweise einen Filter auf, welcher in einem Betrieb von dem Luftstrom durchströmt wird. Vorzugsweise durchströmt der Luftstrom vollständig den Filter des Filterelements. Das Filterelement ist insbesondere zu einer Abscheidung von Partikeln, insbesondere von Schwebstoffen, aus dem Luftstrom vorgesehen. Dabei sind verschiedene, einem Fachmann als sinnvoll erscheinende Filter denkbar. Vorzugsweise ist der Filter des Filterelements insbesondere von einem Schwebstofffilter gebildet. Vorzugsweise ist der Filter als Tiefenfilter oder Kuchenfilter, insbesondere als Lamellenfilter, ausgebildet.

Vorzugsweise ist der Lüfter zumindest teilweise neben dem zumindest einen Filterelement angeordnet. Darunter, dass "der Lüfter zumindest teilweise neben dem zumindest einen Filterelement angeordnet ist" soll in diesem Zusammenhang insbesondere verstanden werden, dass der Lüfter in einer Richtung senkrecht zu einer Haupterstreckungsebene des Lüfters frei von einer vollständigen Überdeckung mit dem Filterelement ist. Vorzugsweise ist ein Normalenvektor der Haupterstreckungsebene des Lüfters, welcher durch einen geometrischen Mittelpunkt des Lüfters verläuft, frei von einem Schnittpunkt mit dem Filterelement. Vorzugsweise sind der Lüfter und das Filterelement in einer Haupterstreckungsebene der Gebläsevorrichtung nebeneinander angeordnet. Bevorzugt sind der Lüfter und das Filterelement senkrecht zu der Haupterstreckungsebene der Gebläsevorrichtung betrachtet zumindest im Wesentlichen frei, insbesondere vollständig frei, von einer gegenseitigen Überdeckung ausgebildet. Bevorzugt ist der Luftstrom zwischen dem Lüfter und dem Filterelement umgelenkt. Darunter, dass der "Luftstrom zwischen dem Lüfter und dem Filterelement umgelenkt ist" soll in diesem Zusammenhang insbesondere verstanden werden, dass der Luftstrom in einem Betrieb der Gebläsevorrichtung auf einem Weg zwischen dem Filterelement und dem Lüfter seine Richtung ändert. Unter der Richtung des Luftstroms soll in diesem Zusammenhang insbesondere eine gemittelte Bewegungsrichtung der Teilchen des Luftstroms in einem Punkt verstanden werden. Vorzugsweise ist zwischen dem Filterelement und dem Lüfter ein Führungskanal angeordnet, welcher zu einer Führung des Luftstroms vorgesehen ist, wobei der Führungskanal zu einer definierten Umlenkung des Luftstroms vorgesehen ist. Bevorzugt bildet der Führungskanal zwischen dem Filterelement und dem Lüfter eine Umlenkung aus. Die Umlenkung kann beispielsweise in Form einer Kurve, einer Krümmung, einem Knick oder dergleichen erfolgen. Vorzugsweise ist eine Einströmachse und/oder eine Einströmrichtung des Luftstroms in den Führungskanal von einer Ausströmachse und/oder einer Ausströmrichtung des Luftstroms aus dem Führungskanal wesentlich verschieden und/oder wesentlich versetzt. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Des Weiteren wird vorgeschlagen, dass die Gebläsevorrichtung eine den Lüfter und die thermische Einheit aufnehmende Gehäuseeinheit, welche einen Gehäusegrundkörper und zumindest eine Abdeckung, über welche ein Innenraum der Gehäuseeinheit zugänglich gemacht werden kann, aufweist, wobei die thermische Einheit zumindest teilweise an der Abdeckung angeordnet ist. Die Gehäuseeinheit ist insbesondere von einem Kunststoffgehäuse gebildet. Die Gehäuseeinheit kann dabei beispielsweise zwei miteinander verbundene Gehäuseschalen aufweisen. Ferner weist die Gehäuseeinheit insbesondere zumindest eine Abdeckung, insbesondere zwei Abdeckungen, auf, über welche ein Innenraum der Gehäuseeinheit zugänglich gemacht werden kann. Eine in einem Betrieb dem Benutzer zugewandte Rückseite der Gehäuseeinheit ist konkav gekrümmt. Die Krümmung ist insbesondere an eine Rückenkrümmung eines Menschen angepasst. Ferner weist die Gehäuseeinheit bevorzugt mehrere Lufteinlassöffnungen auf, über welche Luft für den Luftstrom angeschaut werden kann. Vorzugsweise ist die thermische Einheit zumindest teilweise lösbar an der Abdeckung angeordnet. Vorzugsweise weist die thermische Einheit zumindest ein thermisches Element, insbesondere ein Kühlelement, auf, welches von der Abdeckung trennbar ausgebildet ist. Vorzugsweise ist die thermische Einheit lösbar formschlüssig mit der Abdeckung verbunden. Unter "formschlüssig" soll insbesondere verstanden werden, dass aneinanderliegende Flächen von miteinander formschlüssig verbundenen Bauteilen eine in Normalenrichtung der Flächen wirkende Haltekraft aufeinander ausüben. Insbesondere befinden sich die Bauteile in einem geometrischen Eingriff miteinander. Dadurch kann insbesondere eine vorteilhaft kompakte und geschlossene Gebläsevorrichtung bereitgestellt werden.

Es wird ferner vorgeschlagen, dass die Gebläsevorrichtung eine den Lüfter und die thermische Einheit aufnehmende Gehäuseeinheit, insbesondere die zuvor genannte Gehäuseeinheit, aufweist, wobei der Lüfter in einem oberen Bereich der Gehäuseeinheit angeordnet ist und die thermische Einheit in einem unteren Bereich der Gehäuseeinheit angeordnet ist. Vorzugsweise sind der Lüfter und die thermische Einheit übereinander angeordnet. Bevorzugt existiert zumindest eine gedachte vertikale Gerade, welche sowohl den Lüfter, als auch die thermische Einheit schneidet. Vertikal ist dabei auf einen getragenen Zustand der Gebläsevorrichtung bei einem stehenden Zustand des Bedieners bezogen. Vorzugsweise ist die Gehäuseeinheit in einen unteren Bereich und einen oberen Bereich eingeteilt, wobei jeder Bereich insbesondere zumindest 20%, vorzugsweise zumindest 30% und besonders bevorzugt zumindest 40% einer Längserstreckung der Gehäuseeinheit einnimmt. Bevorzugt weist die Gehäuseeinheit eine Haupterstreckungsebene auf, wobei sich der obere Bereich und der untere Bereich jeweils parallel zu der Haupterstreckungsebene und parallel zu einer Haupterstreckungsrichtung der Gehäuseeinheit erstreckt. Vorzugsweise ist der obere Bereich und der untere Bereich durch eine gedachte Ebene voneinander getrennt, welche sich senkrecht zu der Haupterstreckungsrichtung der Gehäuseeinheit erstreckt. Unter einer "Haupterstreckungsrichtung" eines Objekts soll dabei insbesondere eine Richtung verstanden werden, welche parallel zu einer längsten Kante eines kleinsten geometrischen Quaders verläuft, welcher das Objekt gerade noch vollständig umschließt. Vorzugsweise kann so vermieden werden, dass Kondenswasser der thermischen Einheit in den Lüfter gelangt. Ferner kann eine vorteilhaft kompakte Anordnung ermöglicht werden.

Es wird weiter vorgeschlagen, dass das zumindest eine Filterelement räumlich zumindest teilweise zwischen der thermischen Einheit und dem Lüfter angeordnet ist. Vorzugsweise ist das zumindest eine Filterelement sowohl räumlich, als auch entlang des Luftstroms zwischen dem Lüfter und der thermischen Einheit angeordnet. Bevorzugt ist das zumindest eine Filterelement in einem unteren Bereich der Gehäuseeinheit angeordnet. Vorzugsweise ist das Filterelement zumindest teilweise neben dem thermischen Element angeordnet. Hierdurch kann vermieden werden, dass Kondenswasser der thermischen Einheit in das Filterelement gelangt. Ferner kann eine vorteilhaft kompakte Anordnung ermöglicht werden.

Ferner wird vorgeschlagen, dass die Gebläsevorrichtung zumindest einen ersten Luftleitkanal aufweist, welcher zu einer Führung des Luftstroms vorgesehen ist, wobei die thermische Einheit zumindest ein Kühlelement aufweist, welches zu einer direkten Kühlung des Luftstroms vorgesehen ist, wobei der Luftleitkanal an zumindest zwei Seiten des Kühlelements angrenzt. Vorzugsweise ist der erste Luftleitkanal dazu vorgesehen, einen Luftstrom von einer Eintrittsöffnung der Gebläsevorrichtung an dem Kühlelement der thermischen Einheit vorbei an den Lüfter oder das Filterelement zu leiten. Bevorzugt ist der Luftleitkanal zu einer definierten Führung der Luft des Luftstroms vorgesehen. Vorzugsweise bildet der Luftleitkanal zumindest abschnittsweise einen senkrecht zu einer Strömungsrichtung geschlossenen Kanal aus. Der Luftleitkanal dient insbesondere zu einer Führung des Luftstroms. Vorzugsweise weist das Kühlelement eine quaderförmige Grundform auf, wobei der Luftleitkanal an zumindest zwei Seiten des Kühlelements angrenzt. Bevorzugt ist der Luftleitkanal in einem an das Kühlelement angrenzenden Bereich frei von einer Wandung. Bevorzugt ist der Luftleitkanal zumindest teilweise in Richtung des Kühlelements geöffnet. Dadurch kann insbesondere eine vorteilhafte thermische Einheit bereitgestellt werden. Es kann insbesondere eine Kühlung der Atemluft ermöglicht werden. Es kann insbesondere ein vorteilhafter Wärmeübertrag ermöglicht werden.

Des Weiteren wird vorgeschlagen, dass die Gebläsevorrichtung zumindest einen ersten Luftleitkanal aufweist, wobei die thermische Einheit zumindest ein Kühlelement aufweist, wobei sich der erste Luftleitkanal zumindest teilweise durch das zumindest eine Kühlelement hindurch erstreckt. Vorzugsweise weist das Kühlelement zumindest eine Durchgangsausnehmung auf, durch welche sich der erste Luftleitkanal erstreckt. Bevorzugt weist das Kühlelement zumindest zwei, vorzugsweise zumindest drei Durchgangsausnehmungen auf, durch welche sich der erste Luftleitkanal erstreckt. Vorzugsweise bildet eine die Durchgangsausnehmung begrenzende Wandung des Kühlelements zumindest abschnittsweise den Luftleitkanal aus. Vorzugsweise erstreckt sich der Luftleitkanal in zumindest einem Abschnitt durch das Kühlelement hindurch, sodass der Luftleitkanal in zumindest einer Ebene, insbesondere senkrecht zu einer Strömungsrichtung des Luftstroms, vollständig von dem Kühlelement umgeben ist. Dadurch kann insbesondere ein vorteilhaft hoher Wärmeübertrag ermöglicht werden. Hierdurch kann insbesondere eine vorteilhafte Kühlwirkung bereitgestellt werden.

Es wird ferner vorgeschlagen, dass die Gebläsevorrichtung zumindest ein Adapterelement aufweist, an welchen die thermische Einheit zumindest teilweise lösbar angeordnet ist und welches dazu vorgesehen ist, die Kühleinheit mit einer Gehäuseeinheit zu verbinden. Vorzugsweise dient das Adapterelement insbesondere dazu, die thermische Einheit relativ zu der Gehäuseeinheit zu positionieren. Das Adapterelement dient insbesondere zu einem modularen Aufbau der Gebläsevorrichtung. Über das Adapterelement kann die Gebläsevorrichtung insbesondere mit oder ohne die thermische Einheit verwendet werden. Vorzugsweise ist das Adapterelement von einem Blechbiegeteil gebildet. Es wäre jedoch auch eine andere, einem Fachmann als sinnvoll erscheinende Ausgestaltung des Adapterelements denkbar. Bevorzugt ist das Adapterelement dazu vorgesehen, das zumindest eine Filterelement zu übergreifen und den ersten Luftleitkanal umzulenken. Vorzugsweise weist das Adapterelement einen ersten Bereich, in welchem das Adapterelement das Filterelement übergreift, und einen zweiten Bereich auf, in welchem das Adapterelement das Kühlelement der thermischen Einheit aufnimmt. Zwischen dem ersten Bereich und dem zweiten Bereich weist das Adapterelement insbesondere einen Versatz auf. Vorzugsweise weist das Adapterelement in dem ersten Bereich und dem zweiten Bereich jeweils eine ebene Grundseite auf, wobei die Grundseiten parallel versetzt zueinander angeordnet sind. Dadurch kann insbesondere eine vorteilhaft variable Gebläsevorrichtung bereitgestellt werden. Es kann insbesondere ein vorteilhaft modularer Aufbau ermöglicht werden.

Ferner wird vorgeschlagen, dass die Gebläsevorrichtung ein weiteres Filterelement aufweist, welches neben dem Lüfter und/oder neben dem einen Filterelement angeordnet ist und dessen Durchströmrichtung des Luftstroms von einer Durchströmrichtung des Luftstroms durch den Lüfter und/oder dem Filterelement verschieden ist. Vorzugsweise ist das weitere Filterelement neben dem Lüfter und neben dem Filterelement angeordnet. Ferner ist vorzugsweise die Durchströmrichtung des Luftstroms durch das weitere Filterelement von einer Durchströmrichtung des Luftstroms durch den Lüfter verschieden. Dadurch kann insbesondere eine vorteilhaft kompakte Anordnung des Lüfters, des Filterelements und eines weiteren Filterelements erreicht werden. Es kann dadurch insbesondere eine vorteilhaft kompakte, insbesondere flachbauende, Gebläsevorrichtung bereitgestellt werden.

Des Weiteren wird vorgeschlagen, dass das zumindest eine Filterelement eine Haupterstreckungsebene aufweist und der Lüfter eine Haupterstreckungsebene aufweist, wobei die Haupterstreckungsebene des Filterelements gegenüber der Haupterstreckungsebene des Lüfters abgewinkelt ist. Vorzugsweise beträgt ein Winkel zwischen der Haupterstreckungsebene des Filterelements und der Haupterstreckungsebene des Lüfters mehr als 45°, vorzugsweise mehr als 60° und besonders bevorzugt mehr als 75°. Vorzugsweise schließt ein das Filterelement schneidender Normalenvektor der Haupterstreckungsebene des Filterelements und ein den Lüfter schneidender Normalenvektor der Haupterstreckungsebene des Lüfters einen Winkel von maximal 90° und zumindest 5° ein. Bevorzugt verläuft eine Schnittgerade der Haupterstreckungsebene des Filterelements und der Haupterstreckungsebene des Lüfters zumindest in einem Nahbereich des Filterelements und des Lüfters. Ein kleinster Abstand zwischen der Schnittgeraden und dem Filterelement beträgt insbesondere weniger als 15 cm, vorzugsweise weniger als 10 cm und besonders bevorzugt weniger als 5 cm. Dadurch kann insbesondere eine vorteilhaft kompakte Anordnung des Lüfters und des Filterelements erreicht werden. Es kann dadurch insbesondere eine vorteilhaft kompakte, insbesondere flachbauende, Gebläsevorrichtung bereitgestellt werden.

Es wird ferner vorgeschlagen, dass die Gebläsevorrichtung eine den Lüfter und die thermische Einheit aufnehmende Gehäuseeinheit aufweist, welche eine Dicke von weniger als 70 mm aufweist. Vorzugsweise weist die Gehäuseeinheit eine Dicke von weniger als 50 mm auf. Die Gehäuseeinheit dient insbesondere zu einem Schutz und einer Ausrichtung des Lüfters und des Filterelements. Vorzugsweise weist die Gebläsevorrichtung zudem einen Energiespeicher zu einer Energieversorgung des Lüfters auf, welcher ebenfalls in der Gehäuseeinheit aufgenommen ist. Unter einer "Dicke" der Gehäuseeinheit soll in diesem Zusammenhang insbesondere eine maximale Erstreckung der Gehäuseeinheit senkrecht zu einer Haupterstreckungsebene der Gehäuseeinheit verstanden werden. Dadurch kann insbesondere eine vorteilhaft kompakte Gebläsevorrichtung bereitgestellt werden.

Es wird weiter vorgeschlagen, dass der Lüfter zu einer Erzeugung eines Volumenstroms des Luftstroms von zumindest 50l/min und maximal 250l/min vorgesehen ist. Vorzugsweise ist der Lüfter zu einer Erzeugung eines Volumenstroms des Luftstroms von zumindest 80l/min und maximal 120l/min vorgesehen. Dadurch kann insbesondere eine vorteilhaft kompakte und leistungsstarke Gebläsevorrichtung bereitgestellt werden.

Ferner geht die Erfindung aus von einem Atemschutzsystem, insbesondere einem Gebläse-Atemschutzsystem, mit der Gebläsevorrichtung und mit zumindest einer Mundschutzvorrichtung. Es wird vorgeschlagen, dass die zumindest eine Gebläsevorrichtung zu einer Erzeugung eines Überdrucks in der Mundschutzvorrichtung vorgesehen ist. Vorzugsweise ist die zumindest eine Gebläsevorrichtung zu einer Erzeugung eines relativen Überdrucks gegenüber einer Umgebung in der Mundschutzvorrichtung vorgesehen. Unter einem "Atemschutzsystem" soll in diesem Zusammenhang insbesondere ein System mit einer Gebläsevorrichtung und einer Mundschutzvorrichtung verstanden werden, das zu einer aktiven Bereitstellung eines Luftstroms zu einer Atemluftversorgung eines Benutzers vorgesehen ist. Das Atemschutzsystem ist insbesondere dazu vorgesehen, mittels einer Gebläsevorrichtung in einem Betrieb einen Luftstrom zu erzeugen, welcher der Mundschutzvorrichtung des Atemschutzsystems zugeführt wird. Vorzugsweise ist die Gebläsevorrichtung über zumindest eine Atemluftversorgungsleitung mit der Mundschutzvorrichtung des Atemschutzsystems verbunden. Vorzugsweise ist das Atemschutzsystem dazu vorgesehen, mittels der Gebläsevorrichtung in einem Betrieb Luft aus einer Umgebung anzusaugen, die Luft zu reinigen, insbesondere zu filtern, und mittels der Mundschutzvorrichtung die gereinigte Luft einem Benutzer aktiv zuzuführen. Unter einer "Mundschutzvorrichtung" soll in diesem Zusammenhang insbesondere eine einen Mundschutz ausbildende Vorrichtung verstanden werden, welche dazu vorgesehen ist, zumindest in einer Mund- und/oder Nasenpartie eines Benutzers getragen zu werden. Vorzugsweise ist die Vorrichtung dazu vorgesehen, einen Atembereich vor der Mund- und/oder Nasenpartie eines Benutzers auszubilden, welcher in einem Betrieb kontinuierlich mit Atemluft versorgt wird. Bevorzugt ist die Mundschutzvorrichtung dazu vorgesehen, einen Benutzer direkt mit Atemluft zu versorgen sowie die Mund- und/oder Nasenpartie eines Benutzers vor äußeren Einflüssen, insbesondere vor Gasen, Partikeln und/oder Schwebstoffen zu schützen. Bevorzugt ist die Mundschutzvorrichtung frei von einer Verdeckung der Augen, insbesondere einer Augenpartie, eines Benutzers. Vorzugsweise weist die Mundschutzvorrichtung einen Maskengrundkörper, welcher dazu vorgesehen ist, eine Mund- und/oder Nasenpartie eines Benutzers zu verdecken und welcher zumindest teilweise einen Atembereich begrenzt, und zumindest eine mit dem Maskengrundkörper verbundene Atemluftversorgungsleitung auf, die zumindest einen, in den Atembereich mündenden Atemluftkanal begrenzt, der zu einer Führung eines aktiven Atemluftstroms vorgesehen ist. Dadurch kann insbesondere ein vorteilhaft komfortables Atemschutzsystem bereitgestellt werden. Es kann insbesondere eine zuverlässige Atemluftversorgung erreicht werden.

Des Weiteren wird vorgeschlagen, dass das Atemschutzsystem eine Weste zum Tragen durch einen Benutzer aufweist, auf dessen Rückseite die Gebläsevorrichtung angeordnet ist. Vorzugsweise ist die Gebläsevorrichtung lösbar mit der Weste verbunden. Dadurch kann insbesondere ein vorteilhaft komfortables Tragen des Atemschutzsystems gewährleistet werden. Ferner kann insbesondere eine vorteilhafte Anordnung der Gebläsevorrichtung erreicht werden. Es kann insbesondere ein Verrutschen der Gebläsevorrichtung vermieden werden.

Die erfindungsgemäße Gebläsevorrichtung, und/oder das Atemschutzsystem soll/en hierbei nicht auf die oben beschriebene Anwendung und Ausführungsform beschränkt sein. Insbesondere kann/können die erfindungsgemäße Gebläsevorrichtung und/oder das Atemschutzsystem zu einer Erfüllung einer hierin beschriebenen Funktionsweise eine von einer hierin genannten Anzahl von einzelnen Elementen, Bauteilen und Einheiten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

### Zeichnungen

Weitere Vorteile ergeben sich aus der folgenden Zeichnungsbeschreibung. In den Zeichnungen sind vier Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Atemschutzsystem mit einer Gebläsevorrichtung, mit einer Mundschutzvorrichtung, mit einer Weste und mit einer externen Bedieneinheit und einen Benutzer in einer schematischen Darstellung,
- Fig. 2: die Gebläsevorrichtung des Atemschutzsystems in einer schematischen Draufsicht,
- Fig. 3: die Gebläsevorrichtung des Atemschutzsystems, mit einem Lüfter, mit einer thermischen Einheit und mit einem Filterelement in einer schematischen Explosionsdarstellung,
- Fig. 4: die Gebläsevorrichtung des Atemschutzsystems, mit einem Lüfter, mit einer thermischen Einheit und mit einem Filterelement in einer schematischen Schnittdarstellung entlang der Schnittlinie II-II,
- Fig. 5: eine alternative Gebläsevorrichtung eines Atemschutzsystems, mit einem Lüfter und mit einer thermischen Einheit in einer schematischen Schnittdarstellung,
- Fig. 6: die alternative Gebläsevorrichtung des Atemschutzsystems, mit dem Lüfter und mit der thermischen Einheit in einer schematischen Darstellung mit einer entfernten Abdeckung,
- Fig. 7: ein Kühlmodul der alternativen Gebläsevorrichtung mit der thermischen Einheit und mit dem ersten Luftleitkanal in einer schematischen Darstellung,
- Fig. 8: eine weitere alternative Gebläsevorrichtung eines Atemschutzsystems, mit einem Lüfter und mit einer thermischen Einheit in einer schematischen Schnittdarstellung,
- Fig. 9: die weitere alternative Gebläsevorrichtung des Atemschutzsystems, mit dem Lüfter und mit der thermischen Einheit in einer schematischen Darstellung mit einer entfernten Abdeckung,
- Fig. 10: eine weitere alternative Gebläsevorrichtung eines Atemschutzsystems, mit einem Lüfter und mit einer thermischen Einheit in einer schematischen Schnittdarstellung und
- Fig. 11: die weitere alternative Gebläsevorrichtung des Atemschutzsystems, mit dem Lüfter und mit der thermischen Einheit in einer schematischen Darstellung mit einer entfernten Abdeckung.

### Beschreibung der Ausführungsbeispiele

Die Figur 1 zeigt ein Atemschutzsystem 10a. Das Atemschutzsystem 10a ist von einem Gebläse-Atemschutzsystem gebildet. Das Atemschutzsystem 10a ist insbesondere von einem Gebläse-Atemschutzsystem der Sicherheitsklasse TH3 gebildet. Das Atemschutzsystem 10a ist zu einem Schutz eines Benutzers 40a vor Partikeln wie Rauch, Aerosolen und/oder Staub vorgesehen. Ferner kann das Atemschutzsystem 10a zusätzlich vor unangenehmen Gerüchen und schädlichem Ozon schützen. Insbesondere ist denkbar, dass das Atemschutzsystem 10a in Umgebungen mit gesundheitsschädlichen oder gar toxischen Gasen den Benutzer 40a vor organischen, anorganischen und/oder sauren Gasen schützt. Das Atemschutzsystem 10a weist eine Gebläsevorrichtung 12a und eine Mundschutzvorrichtung 36a auf. Die Gebläsevorrichtung 12a ist zu einer Erzeugung eines Atemluftstroms 42a vorgesehen. Die Gebläsevorrichtung 12a ist zu einer Erzeugung eines Atemluftstroms 42a für die Mundschutzvorrichtung 36a vorgesehen.

Die Gebläsevorrichtung 12a weist eine Gehäuseeinheit 22a auf. Die Gehäuseeinheit 22a ist von einem Kunststoffgehäuse gebildet. Die Gehäuseeinheit 22a weist einen Gehäusegrundkörper 24a und zumindest eine Abdeckung 25a, 48a, auf. Der Gehäusegrundkörper 24a weist zwei miteinander verbundene Gehäuseschalen 44a, 46a auf, und zwar eine erste Gehäuseschale 44a und eine zweite Gehäuseschale 46a. Die Gehäuseeinheit 22a weist zwei öffenbare Abdeckungen 25a, 48a auf, über welche ein Innenraum der Gehäuseeinheit 22a zugänglich gemacht werden kann. Die zweite Gehäuseschale 46a bildet eine Rückseite der Gehäuseeinheit 22a, welche in einem getragenen Zustand dem Benutzer 40a zugewandt ist. Die zweite Gehäuseschale 46a ist auf einer Außenseite konkav gekrümmt. Die Krümmung der zweiten Gehäuseschale 46a ist an eine Rückenkrümmung eines Menschen angepasst. Ferner weist die Gehäuseeinheit 22a mehrere Lufteinlassöffnungen 50a auf. Die Lufteinlassöffnungen 50a sind von rotorförmigen Ausnehmungen in der Abdeckung 25a gebildet. Die Lufteinlassöffnungen 50a dienen in einem Betrieb zu einem Ansaugen einer Umgebungsluft mittels eines Luftstroms 16a. Ferner weist die Gehäuseeinheit 22a eine Luftauslassöffnung 52a auf. Die Luftauslassöffnung 52a ist von einem Schlauchanschlussstutzen an der ersten Gehäuseschale 44a gebildet. Die Luftauslassöffnung 52a dient in einem Betrieb zu einer Ausgabe des gereinigten Luftstroms 16a, insbesondere des Atemluftstroms 42a. Der Atemluftstrom 42a wird in einem Betrieb von der Luftauslassöffnung 52a an die Mundschutzvorrichtung 36a weitergeleitet (Figur 1, 2).

Die Gehäuseeinheit 22a weist eine Dicke d von weniger als 70 mm auf. Die Gehäuseeinheit 22a weist eine Dicke d von weniger als 50 mm auf.

Ferner weist die Gebläsevorrichtung 12a einen Lüfter 14a zu einer Erzeugung eines Luftstroms 16a auf. Die Gebläsevorrichtung 12a ist zu einer Erzeugung eines Überdrucks in der Mundschutzvorrichtung 36a vorgesehen. Der Lüfter 14a ist zu einer Erzeugung eines Überdrucks in der Mundschutzvorrichtung 36a vorgesehen. Der Lüfter 14a ist zu einer Erzeugung eines Volumenstroms des Luftstroms 16a von zumindest 50 l/min und maximal 250l/min vorgesehen. Der Lüfter 14a ist zu einer Erzeugung eines Volumenstroms des Luftstroms 16a von zumindest 80 l/min und maximal 120l/min vorgesehen. In einem Betrieb ist die Gebläsevorrichtung 12a mittels des Lüfters 14a zu einer Erzeugung eines relativen Überdrucks gegenüber einer Umgebung in der Mundschutzvorrichtung 36a vorgesehen. Der Lüfter 14a ist von einem elektrischen Radiallüfter gebildet. Grundsätzlich wäre jedoch auch eine andere, einem Fachmann als sinnvoll erscheinende Ausgestaltung denkbar. Der Lüfter 14a ist in der Gehäuseeinheit 22a angeordnet. Eine Haupterstreckungsebene des Lüfters 14a erstreckt sich zumindest im Wesentlichen parallel zu einer Haupterstreckungsebene der Gehäuseeinheit 22a. Der Lüfter 14a ist in einem oberen Bereich 26a der Gebläsevorrichtung 12a angeordnet. An einer Ausgangsseite des Lüfters 14a ist die Luftauslassöffnung 52a angeordnet. Die Gebläsevorrichtung 12a weist ferner eine Steuer- und/oder Regeleinheit 54a zu einer Steuerung und/oder Regelung des Lüfters 14a in einem Betrieb auf. Die Steuer- und/oder Regeleinheit 54a ist insbesondere zu einer automatischen Anpassung einer Leistungsstufe des Lüfters 14a vorgesehen. Die Steuer- und/oder Regeleinheit 54a ist dazu vorgesehen, abhängig von einer Sättigung eines Filterelements 20a eine Luftflussstufe des Lüfters 14a einzustellen. Ferner ist die Steuer- und/oder Regeleinheit 54a insbesondere zu einer automatischen Luftflusskontrolle und Luftflussanpassung vorgesehen (Figur 3).

Des Weiteren weist die Gebläsevorrichtung 12a das Filterelement 20a auf. Das Filterelement 20a ist dazu vorgesehen, von dem Luftstrom 16a durchströmt zu werden. Das Filterelement 20a ist von einem quaderförmigen Filtermodul gebildet. Das Filterelement 20a ist von einem Schwebstofffilter gebildet. Das Filterelement 20a ist als Tiefenfilter, insbesondere als Lamellenfilter, ausgebildet. Es wäre jedoch auch denkbar, dass das Filterelement 20a als Gasfilter, insbesondere als A1 B1 E1-Gasfilter, ausgebildet ist. Das Filterelement 20a ist in der Gehäuseeinheit 22a angeordnet. Eine Haupterstreckungsebene des Filterelements 20a erstreckt sich zumindest im Wesentlichen parallel zu einer Haupterstreckungsebene der Gehäuseeinheit 22a. Das Filterelement 20a ist in einem unteren Bereich 28a der Gebläsevorrichtung 12a angeordnet. Die Gehäuseeinheit 22a nimmt den Lüfter 14a und das Filterelement 20a auf. Ferner ist das Filterelement 20a über die Abdeckung 25a wechselbar ausgebildet (Figur 3).

Der Lüfter 14a ist neben dem Filterelement 20a angeordnet, wobei der Luftstrom 16a zwischen dem Lüfter 14a und dem Filterelement 20a umgelenkt ist. Das Filterelement 20a und der Lüfter 14a sind gemeinsamen in der Gehäuseeinheit 22a angeordnet. Die Gehäuseeinheit 22a weist einen das Filterelement 20a aufnehmenden zweiten Luftleitkanal 56a auf, welcher zu einer Führung des Luftstroms 16a zwischen dem Filterelement 20a und dem Lüfter 14a vorgesehen ist. Das Filterelement 20a ist strömungstechnisch entlang des Luftstroms 16a vor dem Lüfter 14a angeordnet. Der Luftstrom 16a zwischen dem Lüfter 14a und dem Filterelement 20a ist um zumindest annähernd 90° umgelenkt. Eine Umlenkung des Luftstroms 16a erfolgt in dem zweiten Luftleitkanal 56a. Es wäre jedoch auch denkbar, dass auf einen Luftleitkanal 56a verzichtet werden kann. Eine Durchströmrichtung des Luftstroms 16a durch das Filterelement 20a ist im Wesentlichen von einer Durchströmrichtung des Luftstroms 16a durch den Lüfter 14a verschieden. Die Durchströmrichtung des Luftstroms 16a durch den Lüfter 14a verläuft parallel zu der Haupterstreckungsebene des Lüfters 14a. Bei einer Ausgestaltung des Lüfters 14a als Axiallüfter wäre jedoch auch denkbar, dass die Durchströmrichtung des Luftstroms 16a durch den Lüfter 14a senkrecht zu der Haupterstreckungsebene des Lüfters 14a verläuft. Die Durchströmrichtung des Luftstroms 16a durch das Filterelement 20a verläuft senkrecht zu der Haupterstreckungsebene des Filterelements 20a.

Das Filterelement 20a weist die Haupterstreckungsebene auf. Der Lüfter 14a weist die Haupterstreckungsebene auf. In der dargestellten Ausgestaltung ist die Haupterstreckungsebene des Filterelements 20a gegenüber der Haupterstreckungsebene des Lüfters 14a abgewinkelt. Ein Winkel zwischen der Haupterstreckungsebene des Filterelements 20a und der Haupterstreckungsebene des Lüfters 14a beträgt mehr als 80°, vorzugsweise mehr als 120° und besonders bevorzugt mehr als 160°. Der Winkel zwischen der Haupterstreckungsebene des Filterelements 20a und der Haupterstreckungsebene des Lüfters 14a beträgt zumindest annähernd 165°.

Des Weiteren weist die Gebläsevorrichtung 12a einen Energiespeicher 58a auf. Der Energiespeicher 58a ist von einem Akkumulator gebildet. Der Energiespeicher 58a dient zu einer Energieversorgung des Lüfters 14a. Eine Haupterstreckungsebene des Energiespeichers 58a erstreckt sich zumindest im Wesentlichen parallel zu einer Haupterstreckungsebene der Gehäuseeinheit 22a. Der Energiespeicher 58a ist in einem unteren Bereich 28a der Gebläsevorrichtung 12a angeordnet. Die Gehäuseeinheit 22a nimmt den Lüfter 14a, das Filterelement 20a und den Energiespeicher 58a auf. Die Gehäuseeinheit 22a dient zu einem Schutz und einer Ausrichtung des Lüfters 14a, des Filterelements 20a und des Energiespeichers 58a. Ferner ist der Energiespeicher 58a über die Abdeckung 48a wechselbar ausgebildet. Der Energiespeicher 58a ist beispielhaft in die Abdeckung 48a integriert. Ein Gehäuse des Energiespeichers 58a ist einteilig mit der Abdeckung 48a ausgebildet (Figur 3).

Ferner weist die Gebläsevorrichtung 12a eine thermische Einheit 18a auf. Die thermische Einheit 18a ist in zumindest einem Betriebszustand zu einer Änderung einer Temperatur des Luftstroms 16a vorgesehen. Die thermische Einheit 18a ist von einer Kühleinheit gebildet, welche in zumindest einem Betriebszustand dazu vorgesehen ist, den Luftstrom 16a abzukühlen. Die thermische Einheit 18a weist ein Kühlelement 32a auf. Das Kühlelement 32a ist insbesondere von einem Kühlkörper gebildet, welcher in einem Betrieb eine Temperatur aufweist, welche wesentlich geringer ist als eine Temperatur des Luftstroms 16a. Das Kühlelement 32a ist dazu vorgesehen, einem an dem Kühlelement 32a vorbeiströmenden und/oder einem das Kühlelement 32a durchströmenden Luftstrom 16a thermische Energie zu entziehen und dadurch den Luftstrom 16a abzukühlen. Das Kühlelement 32a ist beispielhaft passiv gekühlt ausgebildet. Das Kühlelement 32a ist von einem Kühlakku gebildet. Das Kühlelement 32a umfasst eine Hülle und zumindest eine sich in der Hülle befindliche Flüssigkeit, die bei Abkühlung einen Phasenwechsel ausführt. Das Kühlelement 32a wird vor einem Betrieb gekühlt insbesondere. Das Kühlelement 32a ist von einem Latentwärmespeicher gebildet. Das Kühlelement 32a weist eine quaderförmige Grundform auf. Eine Kante des Kühlelements 32a ist abgeschrägt ausgebildet.

Des Weiteren weist die Gebläsevorrichtung 12a ein Adapterelement 34a auf, an welchem die thermische Einheit 18a zumindest teilweise lösbar angeordnet ist. Das Kühlelement 32a ist lösbar an dem Adapterelement 34a angeordnet. Das Adapterelement 34a ist dazu vorgesehen, die thermische Einheit 18a mit der Gehäuseeinheit 22a zu verbinden. Das Adapterelement 34a dient dazu, die thermische Einheit 18a relativ zu der Gehäuseeinheit 22a zu positionieren. Das Adapterelement 34a dient zu einem modularen Aufbau der Gebläsevorrichtung 12a. Über das Adapterelement 34a kann die Gebläsevorrichtung 12a insbesondere mit oder ohne die thermische Einheit 18a verwendet werden. Das Adapterelement 34a von einem Blechbiegeteil gebildet. Es wäre jedoch auch eine andere, einem Fachmann als sinnvoll erscheinende Ausgestaltung des Adapterelements 34a denkbar. Das Adapterelement 34a ist dazu vorgesehen, das Filterelement 20a zu übergreifen und einen ersten Luftleitkanal 30a umzulenken. Das Adapterelement 34a weist einen ersten Bereich 84a, in welchem das Adapterelement 34a das Filterelement 20a übergreift und sich neben dem Filterelement 20a an der Gehäuseeinheit 22a abstützt, und einen zweiten Bereich 86a auf, in welchem das Adapterelement 34a das Kühlelement 32a der thermischen Einheit 18a aufnimmt. Das Adapterelement 34a weist in dem ersten Bereich 84a zwei Befestigungslaschen 88a auf, welche zu einer Befestigung an der Gehäuseeinheit 22a vorgesehen sind. Das Kühlelement 32a ist insbesondere dazu vorgesehen, nicht weiter sichtbar mit dem zweiten Bereich 86a des Adapterelements 34a lösbar zu verrasten. Zwischen dem ersten Bereich 84a und dem zweiten Bereich 86a weist das Adapterelement 34a einen Versatz auf. Der Versatz weist zumindest annähernd eine Höhe auf, welche einer Dicke des Kühlelements 32a entspricht. Das Adapterelement 34a weist in dem ersten Bereich 84a und dem zweiten Bereich 86a jeweils eine ebene Grundseite auf, wobei die Grundseiten parallel versetzt zueinander angeordnet sind. Das Adapterelement 34a besteht bespielhaft aus einem Aluminiumblech.

Die thermische Einheit 18a ist zumindest teilweise an der Abdeckung 25a angeordnet. Die thermische Einheit 18a ist über die Abdeckung 25a zugänglich. Über die Abdeckung 25a kann die thermische Einheit 18a ausgetauscht und/oder gekühlt werden. Es wäre auch denkbar, dass die thermische Einheit 18a direkt an der Abdeckung 25a angeordnet ist und zumindest teilweise einteilig mit der Abdeckung 25a ausgebildet ist. So wäre beispielsweise denkbar, dass die Hülle der thermischen Einheit 18a einteilig mit der Abdeckung 25a ausgebildet ist.

Die thermische Einheit 18a ist entlang des Luftstroms 16a vor dem Lüfter 14a angeordnet. Die thermische Einheit 18a ist entlang des Luftstroms 16a vor dem Lüfter 14a und vor dem Filterelement 20a angeordnet ist. Eine Kühlung des Luftstroms 16a erfolgt daher durch die thermische Einheit 18a entlang des Luftstroms 16a vor dem Filterelement 20a und vor dem Lüfter 14a. Der Luftstrom 16a umströmt in einem Betrieb zuerst die thermische Einheit 18a, durchströmt anschließend das Filterelement 20a und anschließend den Lüfter 14a. Bevorzugt durchströmt den Lüfter 14a und das Filterelement 20a in einem Betrieb ein bereits durch die thermische Einheit 18a gekühlter Luftstrom 16a. Ferner ist das Filterelement 20a räumlich zumindest teilweise zwischen der thermischen Einheit 18a und dem Lüfter 14a angeordnet.

Die Gehäuseeinheit 22a weist einen oberen Bereich 26a und einen unteren Bereich 28a auf. Der Lüfter 14a ist in dem oberen Bereich 26a der Gehäuseeinheit 22a angeordnet. Die thermische Einheit 18a und das Filterelement 20a sind in dem unteren Bereich 28a der Gehäuseeinheit 22a angeordnet. Der Lüfter 14a und die thermische Einheit 18a sind übereinander angeordnet. Der Lüfter 14a und das Filterelement 20a sind übereinander angeordnet. Bevorzugt existiert zumindest eine gedachte vertikale Gerade, welche sowohl den Lüfter 14a, das Filterelement 20a als auch die thermische Einheit 18a schneidet.

Die Gebläsevorrichtung 12a weist ferner einen ersten Luftleitkanal 30a auf, welcher zu einer Führung des Luftstroms 16a zwischen der Lufteinlassöffnung 50a und dem Filterelement 20a vorgesehen ist. Der Luftleitkanal 30a grenzt an zumindest zwei Seiten des Kühlelements 32a an. Der Luftleitkanal 30a grenzt an vier Seiten des Kühlelements 32a an. Der erste Luftleitkanal 30a ist dazu vorgesehen, einen Luftstrom 16a von der Lufteinlassöffnung 50a der Gebläsevorrichtung 12a an dem Kühlelement 32a der thermischen Einheit 18a vorbei an das Filterelement 20a zu leiten. Der erste Luftleitkanal 30a ist derart ausgebildet, dass der Luftstrom 16a in einem Betrieb zuerst an der der Abdeckung 25a zugewandten Seite des Kühlelements 32a, anschließend an einer Unterseite des Kühlelements 32a, darauffolgend an einer der zweiten Gehäuseschale 46a zugewandten Seite des Kühlelements 32a und zuletzt an der Oberseite des Kühlelements 32a vorbeiströmt. An der der zweiten Gehäuseschale 46a zugewandten Seite des Kühlelements 32a und an der Oberseite des Kühlelements 32a ist jeweils zwischen dem ersten Luftleitkanal 30a und dem Kühlelement 32a das Adapterelement 34a angeordnet. Der erste Luftleitkanal 30a ist zu einer definierten Führung der Luft des Luftstroms 16a vorgesehen. Der Luftleitkanal 30a bildet zumindest abschnittsweise einen senkrecht zu einer Strömungsrichtung geschlossenen Kanal aus. Der erste Luftleitkanal 30a ist in einem an das Kühlelement 32a bzw. das Adapterelement 34a angrenzenden Bereich frei von einer Wandung. Der erste Luftleitkanal 30a ist zumindest teilweise in Richtung des Kühlelements 32a geöffnet. Der erste Luftleitkanal 30a wird durch die Gehäuseeinheit 22a, das Adapterelement 34a und das Kühlelement 32a begrenzt. Der erste Luftleitkanal 30a wird durch die Gehäuseeinheit 22a, das Adapterelement 34a und das Kühlelement 32a gebildet.

Das Kühlelement 32a und der erste Luftleitkanal 30a bilden teilweise ein Kühlmodul 90a aus.

Ferner weist das Atemschutzsystem 10a eine externe Bedieneinheit 60a auf. Die externe Bedieneinheit 60a ist von einer Fernbedienung gebildet. Die Bedieneinheit 60a weist Bedienelemente 62a und ein Anzeigeelement 66a auf. Die externe Bedieneinheit 60a ist beispielhaft mittels eines Kabels 64a mit der Gebläsevorrichtung 12a verbunden. Über die Bedienelemente 62a lässt sich beispielsweise eine Leistungsstufe des Lüfters 14a einstellen. Ferner lässt sich über die Bedienelemente 62a der Lüfter 14a aktivieren oder deaktivieren. Die externe Bedieneinheit 60a weist ferner eine Sensoreinheit 68a zu einer Erfassung von Umgebungsparametern auf. Die Sensoreinheit 68a ist dazu vorgesehen, eine Luftgüte, einen Umgebungsdruck und/oder eine Sauerstoffkonzentration zu erfassen.

Des Weiteren weist das Atemschutzsystem 10a eine Weste 38a zu einem Tragen durch einen Benutzer 40a auf. Die Weste 38a ist von einer Stoffweste gebildet. Auf einer Rückseite der Weste 38a ist die Gebläsevorrichtung 12a angeordnet. Die Gebläsevorrichtung 12a ist lösbar mit der Weste 38a verbunden. Die Gebläsevorrichtung 12a wird von einem Benutzer 40a in einem Betrieb mittels der Weste 38a auf dem Rücken getragen. Ferner ist die externe Bedieneinheit 60a dazu vorgesehen, von einem Benutzer 40a an einer Brust getragen zu werden. Die externe Bedieneinheit 60a ist auf einer Vorderseite der Weste 38a angeordnet. Es können daher mittels der Sensoreinheit 68a insbesondere Umgebungsparameter in einem Kopfbereich des Benutzers 40a erfasst werden.

Das Atemschutzsystem 10a weist ferner eine mit der Gebläsevorrichtung 12a verbundene Atemluftleitung 70a auf, welche zu einer Führung des Atemluftstroms 42a vorgesehen ist. Die Atemluftleitung 70a verbindet die Gebläsevorrichtung 12a mit der Mundschutzvorrichtung 36a. Die Atemluftleitung 70a ist über die Luftauslassöffnung 52a der Gebläsevorrichtung 12a mit der Gebläsevorrichtung 12a verbunden. Die Atemluftleitung 70a ist von einem Schlauch gebildet. Die Atemluftleitung 70a ist in einem Betrieb zu einer Führung des Atemluftstroms 42a vorgesehen.

Die Mundschutzvorrichtung 36a weist einen Maskengrundkörper 72a auf. Der Maskengrundkörper 72a ist dazu vorgesehen, eine Mund- und Nasenpartie des Benutzers 40a zu verdecken. Ferner ist der Maskengrundkörper 72a dazu vorgesehen, zumindest teilweise einen Atembereich zu begrenzen. Der Maskengrundkörper 72a begrenzt in einem Betrieb zusammen mit einem Gesicht des Benutzers 40a und einer Trennschicht den Atembereich. Der Maskengrundkörper 72a besteht zumindest zu einem Großteil aus einem biegeschlaffen Material. Der Maskengrundkörper 72a besteht vollständig aus einem biegeschlaffen Material. Der Maskengrundkörper 72a besteht vollständig aus einem forminstabilen Material. Der Maskengrundkörper 72a besteht zumindest zu einem Großteil aus einem textilen Material. Der Maskengrundkörper 72a besteht vollständig aus einem textilen Material. Der Maskengrundkörper 72a ist aus einem Textil hergestellt. Der Maskengrundkörper 72a besteht vollständig aus einem Textil. Der Maskengrundkörper 72a ist zumindest im Wesentlichen luftdicht ausgebildet. Es wäre insbesondere denkbar, dass ein Textil, aus welchem der Maskengrundkörper 72a hergestellt ist, eine Beschichtung aufweist, welche eine Luftdurchlässigkeit zumindest verringert. Der Maskengrundkörper 72a ist insbesondere zumindest bei einem absoluten Druck von 1 bar, vorzugsweise zumindest 2 bar und besonders bevorzugt zumindest 3 bar, luftdicht (Figur 1).

Ferner weist die Mundschutzvorrichtung 36a eine mit dem Maskengrundkörper 72a verbundene Atemluftversorgungsleitung 74a auf. Die Atemluftversorgungsleitung 74a begrenzt einen in den Atembereich mündenden Atemluftkanal, der zu einer Führung des aktiven Atemluftstroms 42a vorgesehen ist. Die Atemluftversorgungsleitung 74a ist von einem elastischen Schlauch gebildet. Die Atemluftversorgungsleitung 74a weist beispielhaft einen ovalen Querschnitt auf. Es wäre jedoch auch ein anderer, einem Fachmann als sinnvoll erscheinender Querschnitt der Atemluftversorgungsleitung 74a denkbar, wie beispielsweise ein kreisförmiger Querschnitt. Die Atemluftversorgungsleitung 74a erstreckt sich von der Atemluftleitung 70a zu dem Atembereich.

Des Weiteren weist die Mundschutzvorrichtung 36a eine weitere, zu der Atemluftversorgungsleitung 74a redundante, mit dem Maskengrundkörper 72a verbundene Atemluftversorgungsleitung 74'a auf. Die weitere Atemluftversorgungsleitung 74'a begrenzt einen weiteren, in den Atembereich mündenden Atemluftkanal, der zu einer Führung eines aktiven Atemluftstroms 42a vorgesehen ist. Die weitere Atemluftversorgungsleitung 74'a ist von einem elastischen Schlauch gebildet. Die weitere Atemluftversorgungsleitung 74'a weist beispielhaft einen ovalen Querschnitt auf. Die weitere Atemluftversorgungsleitung 74'a erstreckt sich von der Atemluftleitung 70a zu dem Atembereich. Die weitere Atemluftversorgungsleitung 74'a ist auf einer der Atemluftversorgungsleitung 74a abgewandten Seite des Maskengrundkörpers 72a angeordnet. Die Atemluftversorgungsleitungen 74a, 74'a sind dazu vorgesehen, auf verschiedenen Seiten eines Kopfs des Benutzers 40a vorbeigeführt zu werden. Die weitere Atemluftversorgungsleitung 74'a weist eine zu der Atemluftversorgungsleitung 74a redundante Funktion auf. Die weitere Atemluftversorgungsleitung 74'a dient zu einer Erhöhung einer Sicherheit einer Versorgung mit dem Atemluftstrom 42a. Die Atemluftversorgungsleitung 74a und die weitere Atemluftversorgungsleitung 74'a sind jeweils unabhängig voneinander funktionstüchtig.

Die mit der Gebläsevorrichtung 12a verbundene Atemluftleitung 70a ist zu einer Führung des Atemluftstroms 42a zu den Atemluftversorgungsleitungen 74a, 74'a vorgesehen. Die Atemluftleitung 70a ist ferner dazu vorgesehen, den Atemluftstrom 42a auf die Atemluftversorgungsleitung 74a und die weitere Atemluftversorgungsleitung 74'a aufzuteilen. Die Atemluftleitung 70a ist über ein T-Verbindungsstück 76a mit der Atemluftversorgungsleitung 74a und der weiteren Atemluftversorgungsleitung 74'a gekoppelt. Das T-Verbindungsstück 76a ist zu einer Anordnung in einem Nackenbereich des Benutzers 40a vorgesehen.

Die Mundschutzvorrichtung 36a weist ferner ein Befestigungsband 78a zu einer Fixierung des Maskengrundkörpers 72a an dem Kopf des Benutzers 40a auf. Das Befestigungsband 78a ist von einem elastischen Band, wie insbesondere einem Gummiband, gebildet. Die Mundschutzvorrichtung 36a weist ein Kopfbefestigungsband 80a zu einer zusätzlichen Fixierung des Maskengrundkörpers 72a an dem Kopf des Benutzers 40a auf. Ferner ist eine effektive Länge des Kopfbefestigungsbands 80a einstellbar ausgebildet.

Zudem weist die Mundschutzvorrichtung 36a ein Ablassventil 82a auf, welches dazu vorgesehen ist, einen Druck in dem Atembereich auf einen zumindest annähernd konstanten Wert zu regeln. Das Ablassventil 82a ist von einem Überdruckventil, insbesondere einem Ein-Weg-Überdruckventil, gebildet, welches dazu vorgesehen ist, ab einem definierten Überdruck in dem Atembereich bzw. dem Auslassbereich gegenüber einer Umgebung zu öffnen. Das Ablassventil 82a ist dazu vorgesehen, einen definierten Überdruck in dem Atembereich zuzulassen, insbesondere zu halten.

In den Figuren 5 bis 11 sind drei weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleichbleibender Bauteile, Merkmale und Funktionen auf die Beschreibung der anderen Ausführungsbeispiele, insbesondere der Figuren 1 bis 4, verwiesen werden kann. Zur Unterscheidung der Ausführungsbeispiele ist der Buchstabe a in den Bezugszeichen des Ausführungsbeispiels der Figuren 1 bis 4 durch die Buchstaben b bis d in den Bezugszeichen der Ausführungsbeispiele der Figuren 5 bis 11 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung der anderen Ausführungsbeispiele, insbesondere der Figuren 1 bis 4, verwiesen werden.

Figur 5 zeigt eine Gebläsevorrichtung 12b eines Atemschutzsystems.

Die Gebläsevorrichtung 12b weist eine Gehäuseeinheit 22b auf. Die Gehäuseeinheit 22b ist von einem Kunststoffgehäuse gebildet. Die Gehäuseeinheit 22b weist zwei miteinander verbundene Gehäuseschalen 44b, 46b auf, und zwar eine erste Gehäuseschale 44b und eine zweite Gehäuseschale 46b. Die erste Gehäuseschale 44b weist zwei öffenbare Abdeckungen 25b, 48b auf, über welche ein Innenraum der Gehäuseeinheit 22b zugänglich gemacht werden kann.

Ferner weist die Gebläsevorrichtung 12b einen Lüfter 14b zu einer Erzeugung eines Luftstroms 16b auf. Die Gebläsevorrichtung 12b ist zu einer Erzeugung eines Überdrucks in einer Mundschutzvorrichtung des Atemschutzsystems vorgesehen.

Die Gebläsevorrichtung 12b ist frei von einem Filterelement.

Des Weiteren weist die Gebläsevorrichtung 12b einen Energiespeicher 58b auf. Der Energiespeicher 58b ist von einem Akkumulator gebildet.

Ferner weist die Gebläsevorrichtung 12b eine thermische Einheit 18b auf. Die thermische Einheit 18b ist in zumindest einem Betriebszustand zu einer Änderung einer Temperatur des Luftstroms 16b vorgesehen. Die thermische Einheit 18b ist von einer Kühleinheit gebildet, welche in zumindest einem Betriebszustand dazu vorgesehen ist, den Luftstrom 16b abzukühlen. Die thermische Einheit 18b weist ein Kühlelement 32b auf. Das Kühlelement 32b ist insbesondere von einem Kühlkörper gebildet, welcher in einem Betrieb eine Temperatur aufweist, welche wesentlich geringer ist als eine Temperatur des Luftstroms 16b. Das Kühlelement 32b ist dazu vorgesehen, einem an dem Kühlelement 32b vorbeiströmenden und/oder einem das Kühlelement 32b durchströmenden Luftstrom 16b thermische Energie zu entziehen und dadurch den Luftstrom 16b abzukühlen. Das Kühlelement 32b ist beispielhaft passiv gekühlt ausgebildet. Das Kühlelement 32b ist von einem Kühlakku gebildet. Das Kühlelement 32b umfasst eine Hülle und zumindest eine sich in der Hülle befindliche Flüssigkeit, die bei Abkühlung einen Phasenwechsel ausführt. Das Kühlelement 32b wird vor einem Betrieb gekühlt. Das Kühlelement 32b ist von einem Latentwärmespeicher gebildet. Das Kühlelement 32b weist eine quaderförmige Grundform auf.

Ferner weist die thermische Einheit 18b ein Übertragungselement 92b auf. Das Übertragungselement 92b dient insbesondere zu einer verbesserten Übertragung einer thermischen Energie von dem Luftstrom 16b auf das Kühlelement 32b. Das Übertragungselement 92b ist von einer Aluminiumplatte gebildet. Dabei wäre insbesondere denkbar, dass das Übertragungselement 92b zusätzlich Kühlrippen umfasst, welche eine Temperaturübertragung weiter verbessern. Das Übertragungselement 92b ist auf einer der zweiten Gehäuseschale 46b zugewandten Seite des Kühlelements 32b angeordnet. Vorzugsweise kontaktiert das Übertragungselement 92b in einem Betrieb das Kühlelement 32b.

Die thermische Einheit 18b ist entlang des Luftstroms 16b vor dem Lüfter 14b angeordnet. Eine Kühlung des Luftstroms 16b erfolgt daher durch die thermische Einheit 18b entlang des Luftstroms 16b vor dem Lüfter 14b. Der Luftstrom 16b umströmt in einem Betrieb zuerst die thermische Einheit 18b und durchströmt anschließend den Lüfter 14b.

Bevorzugt durchströmt den Lüfter 14b in einem Betrieb ein bereits durch die thermische Einheit 18b gekühlter Luftstrom 16b.

Die Gehäuseeinheit 22b weist einen oberen Bereich 26b und einen unteren Bereich 28b auf. Der Lüfter 14b ist in dem oberen Bereich 26b der Gehäuseeinheit 22b angeordnet. Die thermische Einheit 18b ist in dem unteren Bereich 28b der Gehäuseeinheit 22b angeordnet. Der Lüfter 14b und die thermische Einheit 18b sind übereinander angeordnet. Bevorzugt existiert zumindest eine gedachte vertikale Gerade, welche sowohl den Lüfter 14b, als auch die thermische Einheit 18b schneidet.

Die Gebläsevorrichtung 12b weist ferner einen ersten Luftleitkanal 30b auf, welcher zu einer Führung des Luftstroms 16b zwischen einer Lufteinlassöffnung 50b und dem Lüfter 14b vorgesehen ist. Der Luftleitkanal 30b grenzt an zumindest zwei Seiten des Kühlelements 32b an. Der Luftleitkanal 30b grenzt an drei Seiten des Kühlelements 32b an. Der erste Luftleitkanal 30b ist dazu vorgesehen, einen Luftstrom 16b von der Lufteinlassöffnung 50b der Gebläsevorrichtung 12b an dem Kühlelement 32b der thermischen Einheit 18b vorbei an den Lüfter 14b zu leiten. Der erste Luftleitkanal 30b ist derart ausgebildet, dass der Luftstrom 16b in einem Betrieb zuerst an der der Abdeckung 25b zugewandten Seite des Kühlelements 32b, anschließend an einer Unterseite des Kühlelements 32b und darauffolgend an einer der zweiten Gehäuseschale 46b zugewandten Seite des Kühlelements 32b vorbeiströmt. Der erste Luftleitkanal 30b ist zu einer definierten Führung der Luft des Luftstroms 16b vorgesehen. Der Luftleitkanal 30b bildet zumindest abschnittsweise einen senkrecht zu einer Strömungsrichtung geschlossenen Kanal aus. Der erste Luftleitkanal 30b weist ein Gehäuse 94b auf, welches den Kanal ausbildet und jeweils einen Aufnahmebereich 96b, 98b für das Kühlelement 32b und das Übertragungselement 92b ausbildet. Das Gehäuse 94b ist von einem Kunststoffgehäuse gebildet, welches von der Gehäuseeinheit 22b getrennt ausgebildet ist. Auf einer Ausgangsseite des Kanals weist das Gehäuse 94b einen länglichen Luftaustrittsflansch 100b auf, welcher zu einer luftdichten Verbindung mit einem, insbesondere von der Gehäuseeinheit 22b ausgebildeten, Lufteintrittsflansch 102b für den Lüfter 14b vorgesehen ist. Ferner weist das Gehäuse 94b auf einer Eingangsseite des Kanals des Luftleitkanals 30b zwei längliche Eintrittsöffnungen 104b auf. Der durch das Gehäuse 94b des Luftleitkanals 30b ausgebildete Kanal ist insbesondere in einem unteren Bereich abgewinkelt ausgebildet.

Die thermische Einheit 18b und der erste Luftleitkanal 30b bilden ein Kühlmodul 90b aus, welches im Gesamten aus der Gehäuseeinheit 22b herausnehmbar ausgebildet ist. Die thermische Einheit 18b und der erste Luftleitkanal 30b sind zumindest teilweise einstückig ausgebildet. Das Kühlmodul 90b kann über den Luftaustrittsflansch 100b in der Gehäuseeinheit 22b herausnehmbar fixiert werden. Durch Abnehmen der Abdeckung 25b kann das Kühlmodul 90b aus der Gehäuseeinheit 22b entnommen werden.

Unter "einstückig" soll insbesondere zumindest stoffschlüssig verbunden verstanden werden, beispielsweise durch einen Schweißprozess, einen Klebeprozess, einen Anspritzprozess und/oder einen anderen, dem Fachmann als sinnvoll erscheinenden Prozess, und/oder vorteilhaft in einem Stück geformt verstanden werden, wie beispielsweise durch eine Herstellung aus einem Guss und/oder durch eine Herstellung in einem Ein- oder Mehrkomponentenspritzverfahren und vorteilhaft aus einem einzelnen Rohling. Vorteilhaft soll unter einstückig auch einteilig verstanden werden. Unter "einteilig" soll insbesondere in einem Stück geformt verstanden werden. Vorzugsweise wird dieses eine Stück aus einem einzelnen Rohling, einer Masse und/oder einem Guss, besonders bevorzugt in einem Spritzgussverfahren, insbesondere einem Ein- und/oder Mehrkomponenten-Spritzgussverfahren, hergestellt. Darunter, dass zwei Einheiten "teilweise einstückig" ausgebildet sind, soll insbesondere verstanden werden, dass die Einheiten zumindest ein, insbesondere zumindest zwei, vorteilhaft zumindest drei gemeinsame Elemente aufweisen, die Bestandteil, insbesondere funktionell wichtiger Bestandteil, beider Einheiten sind.

Figur 8 zeigt eine Gebläsevorrichtung 12c eines Atemschutzsystems.

Die Gebläsevorrichtung 12c weist eine Gehäuseeinheit 22c auf. Die Gehäuseeinheit 22c ist von einem Kunststoffgehäuse gebildet. Die Gehäuseeinheit 22c weist zwei miteinander verbundene Gehäuseschalen 44c, 46c auf, und zwar eine erste Gehäuseschale 44c und eine zweite Gehäuseschale 46c. Die erste Gehäuseschale 44c weist zwei öffenbare Abdeckungen 25c, 48c auf, über welche ein Innenraum der Gehäuseeinheit 22c zugänglich gemacht werden kann.

Ferner weist die Gebläsevorrichtung 12c einen Lüfter 14c zu einer Erzeugung eines Luftstroms 16c auf. Die Gebläsevorrichtung 12c ist zu einer Erzeugung eines Überdrucks in einer Mundschutzvorrichtung des Atemschutzsystems vorgesehen.

Die Gebläsevorrichtung 12c ist frei von einem Filterelement.

Des Weiteren weist die Gebläsevorrichtung 12c einen Energiespeicher 58c auf. Der Energiespeicher 58c ist von einem Akkumulator gebildet.

Ferner weist die Gebläsevorrichtung 12c eine thermische Einheit 18c auf. Die thermische Einheit 18c ist in zumindest einem Betriebszustand zu einer Änderung einer Temperatur des Luftstroms 16c vorgesehen. Die thermische Einheit 18c ist von einer Kühleinheit gebildet, welche in zumindest einem Betriebszustand dazu vorgesehen ist, den Luftstrom 16c abzukühlen. Die thermische Einheit 18c weist ein Kühlelement 32c auf. Das Kühlelement 32c ist insbesondere von einem Kühlkörper gebildet, welcher in einem Betrieb eine Temperatur aufweist, welche wesentlich geringer ist als eine Temperatur des Luftstroms 16c. Das Kühlelement 32c ist dazu vorgesehen, einem an dem Kühlelement 32c vorbeiströmenden und/oder einem das Kühlelement 32c durchströmenden Luftstrom 16c thermische Energie zu entziehen und dadurch den Luftstrom 16c abzukühlen. Das Kühlelement 32c ist beispielhaft passiv gekühlt ausgebildet. Das Kühlelement 32c ist von einem Kühlakku gebildet. Das Kühlelement 32c umfasst eine Hülle und zumindest eine sich in der Hülle befindliche Flüssigkeit, die bei Abkühlung einen Phasenwechsel ausführt. Das Kühlelement 32c wird vor einem Betrieb gekühlt. Das Kühlelement 32c ist von einem Latentwärmespeicher gebildet. Das Kühlelement 32c weist eine quaderförmige Grundform auf.

Die thermische Einheit 18c ist entlang des Luftstroms 16c vor dem Lüfter 14c angeordnet. Eine Kühlung des Luftstroms 16c erfolgt daher durch die thermische Einheit 18c entlang des Luftstroms 16c vor dem Lüfter 14c. Der Luftstrom 16c umströmt in einem Betrieb zuerst die thermische Einheit 18c und durchströmt anschließend den Lüfter 14c. Bevorzugt durchströmt den Lüfter 14c in einem Betrieb ein bereits durch die thermische Einheit 18c gekühlter Luftstrom 16c.

Die Gehäuseeinheit 22c weist einen oberen Bereich 26c und einen unteren Bereich 28c auf. Der Lüfter 14c ist in dem oberen Bereich 26c der Gehäuseeinheit 22c angeordnet. Die thermische Einheit 18c ist in dem unteren Bereich 28c der Gehäuseeinheit 22c angeordnet. Der Lüfter 14c und die thermische Einheit 18c sind übereinander angeordnet. Bevorzugt existiert zumindest eine gedachte vertikale Gerade, welche sowohl den Lüfter 14c, als auch die thermische Einheit 18c schneidet.

Die Gebläsevorrichtung 12c weist ferner einen ersten Luftleitkanal 30c auf, welcher zu einer Führung des Luftstroms 16c zwischen einer Lufteinlassöffnung 50c und dem Lüfter 14c vorgesehen ist. Der Luftleitkanal 30c grenzt an zumindest zwei Seiten des Kühlelements 32c an. Der Luftleitkanal 30c grenzt an drei Seiten des Kühlelements 32c an. Der erste Luftleitkanal 30c ist dazu vorgesehen, einen Luftstrom 16c von der Lufteinlassöffnung 50c der Gebläsevorrichtung 12c an dem Kühlelement 32c der thermischen Einheit 18c vorbei an den Lüfter 14c zu leiten. Der erste Luftleitkanal 30c erstreckt sich zumindest teilweise durch das Kühlelement 32c hindurch. Das Kühlelement 32c weist mehrere, insbesondere beispielhaft fünf, Durchgangsausnehmungen 106c auf, durch welche sich der erste Luftleitkanal 30c erstreckt. Der Luftleitkanal 30c weist mehrere, röhrenförmige Teilkanäle 108c auf, welche sich durch die Durchgangsausnehmungen 106c des Kühlelements 32c erstrecken. Dadurch erstreckt sich der Luftleitkanal 30c in zumindest einem Abschnitt durch das Kühlelement 32c hindurch, sodass der Luftleitkanal 30c in zumindest einer Ebene, insbesondere senkrecht zu einer Strömungsrichtung des Luftstroms 16c, vollständig von dem Kühlelement 32c umgeben ist. Der erste Luftleitkanal 30c ist derart ausgebildet, dass der Luftstrom 16c in einem Betrieb zuerst das Kühlelement 32c über die Teilkanäle 108c durchströmt und darauffolgend an einer der zweiten Gehäuseschale 46c zugewandten Seite des Kühlelements 32c vorbeiströmt. Die Teilkanäle 108c erstrecken sich jeweils von einer der ersten Gehäuseschale 44c und dem Lüfter 14c zugewandten Seite, insbesondere Ecke, hin zu einer der der zweiten Gehäuseschale 46c zugewandten und dem Lüfter 14c abgewandten Seite, insbesondere Ecke. Die Teilkanäle 108c verlaufen zumindest teilweise diagonal durch das Kühlelement 32c. Der erste Luftleitkanal 30c ist zu eine definierten Führung der Luft des Luftstroms 16c vorgesehen. Der Luftleitkanal 30c bildet zumindest abschnittsweise einen senkrecht zu einer Strömungsrichtung geschlossenen Kanal aus. Der erste Luftleitkanal 30c weist ein Gehäuse 94c auf, welches den Kanal ausbildet und einen Aufnahmebereich 96c für das Kühlelement 32c ausbildet. Das Gehäuse 94c ist von einem Kunststoffgehäuse gebildet, welches von der Gehäuseeinheit 22c getrennt ausgebildet ist. Auf einer Ausgangsseite des Kanals weist das Gehäuse 94c einen länglichen Luftaustrittsflansch 100c auf, welcher zu einer luftdichten Verbindung mit einem, insbesondere von der Gehäuseeinheit 22c ausgebildeten, Lufteintrittsflansch 102c für den Lüfter 14c vorgesehen ist. Ferner weist das Gehäuse 94c auf einer Eingangsseite des Kanals des Luftleitkanals 30c Eintrittsöffnungen 104c auf, welche von einer Eingangsseite der Teilkanäle 108c gebildet sind.

Die thermische Einheit 18c und der erste Luftleitkanal 30c bilden ein Kühlmodul 90c aus, welches im Gesamten aus der Gehäuseeinheit 22c herausnehmbar ausgebildet ist. Die thermische Einheit 18c und der erste Luftleitkanal 30c sind zumindest teilweise einstückig ausgebildet. Das Kühlmodul 90c kann über den Luftaustrittsflansch 100c in der Gehäuseeinheit 22c herausnehmbar fixiert werden. Durch Abnehmen der Abdeckung 25c kann das Kühlmodul 90c aus der Gehäuseeinheit 22c entnommen werden.

Figur 10 zeigt eine Gebläsevorrichtung 12d eines Atemschutzsystems.

Die Gebläsevorrichtung 12d weist eine Gehäuseeinheit 22d auf. Die Gehäuseeinheit 22d ist von einem Kunststoffgehäuse gebildet. Die Gehäuseeinheit 22d weist zwei miteinander verbundene Gehäuseschalen 44d, 46d auf, und zwar eine erste Gehäuseschale 44d und eine zweite Gehäuseschale 46d. Die erste Gehäuseschale 44d weist zwei öffenbare Abdeckungen 25d, 48d auf, über welche ein Innenraum der Gehäuseeinheit 22d zugänglich gemacht werden kann.

Ferner weist die Gebläsevorrichtung 12d einen Lüfter 14d zu einer Erzeugung eines Luftstroms 16d auf. Die Gebläsevorrichtung 12d ist zu einer Erzeugung eines Überdrucks in einer Mundschutzvorrichtung des Atemschutzsystems vorgesehen.

Die Gebläsevorrichtung 12d ist frei von einem Filterelement.

Des Weiteren weist die Gebläsevorrichtung 12d einen Energiespeicher 58d auf. Der Energiespeicher 58d ist von einem Akkumulator gebildet.

Ferner weist die Gebläsevorrichtung 12d eine thermische Einheit 18d auf. Die thermische Einheit 18d ist in zumindest einem Betriebszustand zu einer Änderung einer Temperatur des Luftstroms 16d vorgesehen. Die thermische Einheit 18d ist von einer Kühleinheit gebildet, welche in zumindest einem Betriebszustand dazu vorgesehen ist, den Luftstrom 16d abzukühlen. Die thermische Einheit 18d weist ein Kühlelement 32d auf. Das Kühlelement 32d ist insbesondere von einem Kühlkörper gebildet, welcher in einem Betrieb eine Temperatur aufweist, welche wesentlich geringer ist als eine Temperatur des Luftstroms 16d. Das Kühlelement 32d ist dazu vorgesehen, einem an dem Kühlelement 32d vorbeiströmenden und/oder einem das Kühlelement 32d durchströmenden Luftstrom 16d thermische Energie zu entziehen und dadurch den Luftstrom 16d abzukühlen. Das Kühlelement 32d ist beispielhaft passiv gekühlt ausgebildet. Das Kühlelement 32d ist von einem Kühlakku gebildet. Das Kühlelement 32d umfasst eine Hülle und zumindest eine sich in der Hülle befindliche Flüssigkeit, die bei Abkühlung einen Phasenwechsel ausführt. Das Kühlelement 32d wird vor einem Betrieb gekühlt. Das Kühlelement 32d ist von einem Latentwärmespeicher gebildet. Das Kühlelement 32d weist eine quaderförmige Grundform auf.

Die thermische Einheit 18d ist entlang des Luftstroms 16d vor dem Lüfter 14d angeordnet. Eine Kühlung des Luftstroms 16d erfolgt daher durch die thermische Einheit 18d entlang des Luftstroms 16d vor dem Lüfter 14d. Der Luftstrom 16d umströmt in einem Betrieb zuerst die thermische Einheit 18d und durchströmt anschließend den Lüfter 14d. Bevorzugt durchströmt den Lüfter 14d in einem Betrieb ein bereits durch die thermische Einheit 18d gekühlter Luftstrom 16d.

Die Gehäuseeinheit 22d weist einen oberen Bereich 26d und einen unteren Bereich 28d auf. Der Lüfter 14d ist in dem oberen Bereich 26d der Gehäuseeinheit 22d angeordnet. Die thermische Einheit 18d ist in dem unteren Bereich 28d der Gehäuseeinheit 22d angeordnet. Der Lüfter 14d und die thermische Einheit 18d sind übereinander angeordnet. Bevorzugt existiert zumindest eine gedachte vertikale Gerade, welche sowohl den Lüfter 14d, als auch die thermische Einheit 18d schneidet.

Die Gebläsevorrichtung 12d weist ferner einen ersten Luftleitkanal 30d auf, welcher zu einer Führung des Luftstroms 16d zwischen einer Lufteinlassöffnung 50d und dem Lüfter 14d vorgesehen ist. Der Luftleitkanal 30d grenzt an zumindest zwei Seiten des Kühlelements 32d an. Der Luftleitkanal 30d grenzt an drei Seiten des Kühlelements 32d an. Der erste Luftleitkanal 30d ist dazu vorgesehen, einen Luftstrom 16d von der Lufteinlassöffnung 50d der Gebläsevorrichtung 12d an dem Kühlelement 32d der thermischen Einheit 18d vorbei an den Lüfter 14d zu leiten. Der erste Luftleitkanal 30d erstreckt sich zumindest teilweise durch das Kühlelement 32d hindurch. Das Kühlelement 32d weist mehrere, insbesondere beispielhaft drei, Durchgangsausnehmungen 106d auf, durch welche sich der erste Luftleitkanal 30d erstreckt. Der Luftleitkanal 30d weist mehrere, röhrenförmige Teilkanäle 108d, auf, welche sich durch die Durchgangsausnehmungen 106d des Kühlelements 32d erstrecken. Dadurch erstreckt sich der Luftleitkanal 30d in zumindest einem Abschnitt durch das Kühlelement 32d hindurch, sodass der Luftleitkanal 30d in zumindest einer Ebene, insbesondere senkrecht zu einer Strömungsrichtung des Luftstroms 16d, vollständig von dem Kühlelement 32d umgeben ist. Der erste Luftleitkanal 30d ist derart ausgebildet, dass der Luftstrom 16d in einem Betrieb zuerst an der der Abdeckung 25d zugewandten Seite des Kühlelements 32d vorbeiströmt und anschließend das Kühlelements 32d über die Teilkanäle 108d durchströmt. Die Teilkanäle 108d erstrecken sich jeweils von einer der dem Lüfter 14d abgewandten Seite des Kühlelements 32d hin zu einer dem Lüfter 14d zugewandten Seite des Kühlelements 32d. Der erste Luftleitkanal 30d ist zu einer definierten Führung der Luft des Luftstroms 16d vorgesehen. Der Luftleitkanal 30d bildet zumindest abschnittsweise einen senkrecht zu einer Strömungsrichtung geschlossenen Kanal aus. Der erste Luftleitkanal 30d weist ein Gehäuse 94d auf, welches den Kanal ausbildet und einen Aufnahmebereich 96d für das Kühlelement 32d ausbildet. Das Gehäuse 94d ist von einem Kunststoffgehäuse gebildet, welches von der Gehäuseeinheit 22d getrennt ausgebildet ist. Auf einer Ausgangsseite des Kanals weist das Gehäuse 94d einen länglichen Luftaustrittsflansch 100d auf, welcher zu einer luftdichten Verbindung mit einem, insbesondere von der Gehäuseeinheit 22d ausgebildeten, Lufteintrittsflansch 102d für den Lüfter 14d vorgesehen ist. Ferner weist das Gehäuse 94d auf einer Eingangsseite des Kanals des Luftleitkanals 30d eine Eintrittsöffnung 104d auf.

Die thermische Einheit 18d und der erste Luftleitkanal 30d bilden ein Kühlmodul 90d aus, welches im Gesamten aus der Gehäuseeinheit 22d herausnehmbar ausgebildet ist. Die thermische Einheit 18d und der erste Luftleitkanal 30d sind zumindest teilweise einstückig ausgebildet. Das Kühlmodul 90d kann über den Luftaustrittsflansch 100d in der Gehäuseeinheit 22d herausnehmbar fixiert werden. Durch Abnehmen der Abdeckung 25d kann das Kühlmodul 90d aus der Gehäuseeinheit 22d entnommen werden.

### Bezugszeichen

- 10: Atemschutzsystem
- 12: Gebläsevorrichtung
- 14: Lüfter
- 16: Luftstrom
- 18: Einheit
- 20: Filterelement
- 22: Gehäuseeinheit
- 24: Gehäusegrundkörper
- 25: Abdeckung
- 26: Bereich
- 28: Bereich
- 30: Luftleitkanal
- 32: Kühlelement
- 34: Adapterelement
- 36: Mundschutzvorrichtung
- 38: Weste
- 40: Benutzer
- 42: Atemluftstrom
- 44: Gehäuseschale
- 46: Gehäuseschale
- 48: Abdeckung
- 50: Lufteinlassöffnung
- 52: Luftauslassöffnung
- 54: Steuer- und/oder Regeleinheit
- 56: Luftleitkanal
- 58: Energiespeicher
- 60: Bedieneinheit
- 62: Bedienelement
- 64: Kabel
- 66: Anzeigeelement
- 68: Sensoreinheit
- 70: Atemluftleitung
- 72: Maskengrundkörper
- 74: Atemluftversorgungsleitung
- 74': Atemluftversorgungsleitung
- 76: T-Verbindungsstück
- 78: Befestigungsband
- 80: Kopfbefestigungsband
- 82: Ablassventil
- 84: Bereich
- 86: Bereich
- 88: Befestigungslasche
- 90: Kühlmodul
- 92: Übertragungselement
- 94: Gehäuse
- 96: Aufnahmebereich
- 98: Aufnahmebereich
- 100: Luftaustrittsflansch
- 102: Lufteintrittsflansch
- 104: Eintrittsöffnung
- 106: Durchgangsausnehmung
- 108: Teilkanal
- d: Dicke

## Patentansprüche

1. Gebläsevorrichtung, insbesondere für ein Atemschutzsystem (1 0a), mit einem Lüfter (14a; 14b; 14c; 14d) zu einer Erzeugung eines Luftstroms (16a; 16b; 16c; 16d),
**gekennzeichnet durch**
eine thermische Einheit (18a; 18b; 18c; 18d), welche in zumindest einem Betriebszustand zu einer Änderung einer Temperatur des Luftstroms (16a; 16b; 16c; 16d) vorgesehen ist und welche entlang des Luftstroms (16a; 16b; 16c; 16d) vor dem Lüfter (14a; 14b; 14c; 14d) angeordnet ist.

2. Gebläsevorrichtung nach Anspruch 1,
**dadurch gekennzeichnet, dass**
die thermische Einheit (18a; 18b; 18c; 18d) von einer Kühleinheit gebildet ist, welche in zumindest einem Betriebszustand dazu vorgesehen ist, den Luftstrom (16a; 16b; 16c; 16d) abzukühlen

3. Gebläsevorrichtung nach Anspruch 1 oder 2,
**dadurch gekennzeichnet, dass**
die thermische Einheit (18a; 18b; 18c; 18d) von einer Kühleinheit gebildet ist und zumindest ein Kühlelement (32a; 32b; 32c; 32d) aufweist, welches von einem Latentwärmespeicher gebildet ist.

4. Gebläsevorrichtung nach einem der vorhergehenden Ansprüche,
**gekennzeichnet durch**
zumindest ein Filterelement (20a), welches dazu vorgesehen ist, von dem Luftstrom (16a) durchströmt zu werden, wobei die thermische Einheit (16a) entlang des Luftstroms (16a) vor dem Lüfter (14a) und vor dem Filterelement (20a) angeordnet ist.

5. Gebläsevorrichtung nach einem der vorhergehenden Ansprüche,
**gekennzeichnet durch**
eine den Lüfter (14a) und die thermische Einheit (18a) aufnehmende Gehäuseeinheit (22a), welche einen Gehäusegrundkörper (24a) und zumindest eine Abdeckung (25a), über welche ein Innenraum der Gehäuseeinheit (22a) zugänglich gemacht werden kann, aufweist, wobei die thermische Einheit (18a) zumindest teilweise an der Abdeckung (25a) angeordnet ist.

6. Gebläsevorrichtung nach einem der vorhergehenden Ansprüche,
**gekennzeichnet durch**
eine den Lüfter (14a; 14b; 14c; 14d) und die thermische Einheit (18a; 18b; 18c; 18d) aufnehmende Gehäuseeinheit (22a; 22b; 22c; 22d), wobei der Lüfter (14a; 14b; 14c; 14d) in einem oberen Bereich (26a; 26b; 26c; 26d) der Gehäuseeinheit (22a; 22b; 22c; 22d) angeordnet ist und die thermische Einheit (18a; 18b; 18c; 18d) in einem unteren Bereich (28a; 28b; 28c; 28d) der Gehäuseeinheit (22a; 22b; 22c; 22d) angeordnet ist.

7. Gebläsevorrichtung zumindest nach Anspruch 4,
**dadurch gekennzeichnet, dass**
das zumindest eine Filterelement (20a) räumlich zumindest teilweise zwischen der thermischen Einheit (18a) und dem Lüfter (14a) angeordnet ist.

8. Gebläsevorrichtung nach einem der vorhergehenden Ansprüche,
**gekennzeichnet durch**
zumindest einen ersten Luftleitkanal (30a), welcher zu einer Führung des Luftstroms (16a) vorgesehen ist, wobei die thermische Einheit (18a) zumindest ein Kühlelement (32a) aufweist, welches zu einer direkten Kühlung des Luftstroms (16a) vorgesehen ist, wobei der Luftleitkanal (30a) an zumindest zwei Seiten des Kühlelements (32a) angrenzt.

9. Gebläsevorrichtung nach einem der vorhergehenden Ansprüche,
**gekennzeichnet durch**
zumindest einen ersten Luftleitkanal (30c; 30d), wobei die thermische Einheit (18c; 18d) zumindest ein Kühlelement (32c; 32d) aufweist, wobei sich der erste Luftleitkanal (30c; 30d) zumindest teilweise durch das zumindest eine Kühlelement (32c; 32d) hindurch erstreckt.

10. Gebläsevorrichtung nach einem der vorhergehenden Ansprüche,
**gekennzeichnet durch**
zumindest ein Adapterelement (34a), an welchem die thermische Einheit (18a) zumindest teilweise lösbar angeordnet ist und welches dazu vorgesehen ist, die thermische Einheit (18a) mit einer Gehäuseeinheit (22a) zu verbinden.

11. Gebläsevorrichtung nach einem der vorhergehenden Ansprüche,
**gekennzeichnet durch**
eine den Lüfter (14a; 14b; 14c; 14d) und die thermische Einheit (18a; 18b; 18c; 18d) aufnehmende Gehäuseeinheit (22a; 22b; 22c; 22d), welche eine Dicke (d) von weniger als 70 mm aufweist.

12. Gebläsevorrichtung nach einem der vorhergehenden Ansprüche,
**dadurch gekennzeichnet, dass**
der Lüfter (14a; 14b; 14c; 14d) zu einer Erzeugung eines Volumenstroms des Luftstroms (16a; 16b; 16c; 16d) von zumindest 50l/min und maximal 250l/min vorgesehen ist.

13. Atemschutzsystem, insbesondere Gebläse-Atemschutzsystem, mit einer Gebläsevorrichtung (12a; 12b; 12c; 12d) nach einem der vorhergehenden Ansprüche und mit zumindest einer Mundschutzvorrichtung (36a).

14. Atemschutzsystem nach Anspruch 13,
**dadurch gekennzeichnet, dass**
die zumindest eine Gebläsevorrichtung (12a; 12b; 12c; 12d) zu einer Erzeugung eines Überdrucks in der Mundschutzvorrichtung (36a) vorgesehen ist.

15. Atemschutzsystem nach Anspruch 13 oder 14,
**gekennzeichnet durch**
eine Weste (38a) zum Tragen durch einen Benutzer (40a), auf dessen Rückseite die Gebläsevorrichtung (12a; 12b; 12c; 12d) angeordnet ist.
